# FASCICULE DE BREVET EUROPEEN

(11) **EP 0 557 200 B1**
(45) Date de publication et mention de la délivrance du brevet: **02.05.1997**
(21) Numéro de dépôt: 93400422.7
(22) Date de dépôt: 18.02.1993
(51) Int. Cl.: F42B 12/46, F41H 9/00, F41H 11/02

(54) **Procédé et dispositif pour neutraliser une menace par déploiement d'une substance neutralisante**
Verfahren und Vorrichtung zum Unschädlichmachen einer Bedrohung durch Freigabe eines Neutralisationsmittels
Method and device for neutralising a threat through the release of a neutralising substance

(30) Priorité: 21.02.1992 FR 9202036
(43) Date de publication de la demande: 25.08.1993
(73) Titulaire: ETIENNE LACROIX - TOUS ARTIFICES SA, F-31600 Muret (FR)
(72) Inventeur: Dilhan, Denis, F-31190 Auterive (FR); Baricos, Jean, F-31520 Ramonville St Agne (FR); Groc, Philippe, F-31410 Lavernose (FR); Rosada, Jean-Pierre, F-31600 Muret (FR)
(74) Mandataire: Martin, Jean-Jacques

(56) Documents cités:
- WO-A-91/01479
- CH-A- 26 021
- DE-A- 2 159 755
- FR-A- 2 368 685
- US-A- 3 382 800
- US-A- 3 402 665
- US-A- 4 196 668
- US-A- 4 976 201
- US-A- 4 976 202

## Description

La présente invention concerne le domaine des procédés et dispositifs pour neutraliser une menace.

L'invention concerne plus particulièrement un procédé pour neutraliser une menace par déploiement d'une substance neutralisante entre la menace et une zone à protéger.

L'invention concerne également une tête pyrotechnique pour neutraliser une menace par déploiement entre la menace et une zone à protéger d'une substance neutralisante.

Le document WO-A-9101479 sur lequel reposent les préambules des revendications indépendantes 1 et 5 décrit un générateur de colorant comprenant un conteneur de colorant sous pression et un gaz propulseur dissout sous pression dans le colorant. Une charge explosive est associée au conteneur pour rompre celui-ci et scinder le colorant en particules individuelles. Les particules de colorant sont ensuite désintégrées en fines gouttelettes sous l'action du gaz propulseur et déposées sur une surface à marquer. Un tel générateur peut être utilisé par exemple pour masquer les fenêtres d'un aéronef et/où les dispositifs d'observation électroniques équipant celui-ci.

Le document US-A-3402665 décrit un dispositif de dissémination d'un matériau particulaire, formé par exemple de poudre ou paillettes. Selon ce document, le matériau est propulsé hors d'un conteneur par gazéification d'un gaz liquéfié, gélifié. La fonction du liquide gélifié est de maintenir les particules constituant la poudre finement divisée, séparées l'une de l'autre, afin d'éviter que celles-ci adhèrent entre elles.

Le document US-A-4976201 décrit un dispositif conçu pour une fonction de distraction non léthale comprenant un conteneur divisé en deux chambres. La première chambre contient une composition de propulsion. La seconde chambre contient une composition adaptée pour générer un effet sonore et un flash lumineux.

Le document US-A-3382800 décrit un dispositif de dissémination d'un agent chimique comprenant un boîtier qui loge une charge de propulsion dans un tube central et un agent chimique dans une chambre annulaire autour de ce tube. Plus précisément, le tube central est adapté pour produire une pluralité de jets linéaires angulairement répartis pour rompre le boîtier et assurer la dissémination de l'agent chimique.

Il est connu de protéger une zone vis-à-vis d'une menace (engin blindé, navire, avion, personnel) en interposant entre la menace et la zone à protéger un fumigène faisant écran aux longueurs d'ondes du domaine visible et/ou infrarouge. Il est avantageux de procéder ainsi lorsque l'on ne dispose pas d'un armement suffisant pour détruire directement la menace ou lorsque l'on désire se donner du temps afin de faire face ultérieurement à cette menace dans des conditions plus favorables. Il a ainsi été proposé de nombreux dispositifs pour déployer entre une menace et une zone à protéger un fumigène formant écran.

Cependant, tous ces dispositifs de l'art antérieur ne donnent pas satisfaction car la menace peut contourner la zone formant écran ou continuer sa progression pour sortir de la zone couverte par le fumigène.

A titre d'illustration, on a représenté sur les figures 1A et 1B illustrant l'état de la technique, une menace référencée C (véhicule blindé) et une zone à protéger référencée P. Un fumigène est envoyé dans le voisinage de la menace pour générer un écran référencé E. Rien n'empêche la menace C de continuer sa progression pour traverser ou contourner la zone couverte par le fumigène formant écran et devenir à nouveau menaçante, ainsi qu'illustré sur la figure 1B. La protection conférée par les dispositifs de l'art antérieur est donc de courte durée.

Un premier but de l'invention est de proposer un procédé pour neutraliser efficacement une menace. Un deuxième but de l'invention est de proposer une tête pyrotechnique améliorée pour neutraliser une menace.

L'invention atteint ce premier but grâce à un procédé de neutralisation d'une menace, du type comprenant l'étape qui consiste à déployer une substance neutralisante formant écran entre la menace et une zone à protéger, dans lequel on envoie sur la menace une substance neutralisante apte à adhérer à celle-ci.

Selon l'invention, la substance neutralisante comprend un gel fumigène de sorte que la substance neutralisante constitue un générateur fumigène qui suit la menace en permanence. De préférence, le gel est actif dans un domaine de longueur d'ondes comprenant le visible et/ou l'infrarouge par absorption ou saturation.

L'invention atteint le deuxième but en proposant une tête pyrotechnique du type comportant une enveloppe, une substance neutralisante contenue dans l'enveloppe et des moyens de dispersion pour envoyer entre la menace et une zone à protéger la substance neutralisante adaptée à adhérer à la menace, caractérisée en ce que la substance neutralisante comprend un gel fumigène de sorte que la substance neutralisante constitue un générateur fumigène qui suit la menace en permanence.

De préférence, la substance neutralisante comprend en option une composition pyrotechnique apte à produire, en brûlant, un fort éclair lumineux.

Avantageusement, le gel et la composition pyrotechnique sont placés à l'intérieur de l'enveloppe respectivement dans un compartiment principal et un compartiment secondaire séparés.

Dans un mode de réalisation préféré de l'invention, les moyens de dispersion comportent des cordeaux détonants de découpage.

De préférence alors, les cordeaux détonants de découpage sont disposés à l'intérieur d'un tube central traversant au moins partiellement la substance neutralisante selon un axe de symétrie de l'enveloppe.

Selon une caractéristique avantageuse de l'invention, le compartiment principal et le compartiment secondaire sont séparés par une cloison séparatrice commune.

Dans une première variante de réalisation, la cloison séparatrice a la forme d'un manchon tronconique de révolution autour de l'axe de symétrie de l'enveloppe, emmanché à une extrémité sur le tube central et en appui à l'autre extrémité sur la surface intérieure de l'enveloppe.

Alors, de préférence, le gel fumigène est contenu dans le compartiment principal de l'enveloppe, bordé par l'intérieur du manchon tronconique.

Dans une deuxième variante de réalisation, la cloison séparatrice est un manchon cylindrique de diamètre intérieur supérieur au diamètre extérieur du tube central, coaxial avec ce dernier.

Alors, de préférence, la composition pyrotechnique est contenue dans l'espace annulaire compris entre la surface intérieure du manchon cylindrique et la surface extérieure du tube central.

Avantageusement, la tête pyrotechnique est munie d'un empenage pour former un projectile, et comporte de préférence des moyens de propulsion pour former une roquette.

D'autres caractéristiques et avantages de l'invention apparaîtront à la lecture de la description détaillée qui va suivre, non limitative de l'invention, et au vu du dessin annexé sur lequel :
- les figures 1A et 1B illustrent l'état de la technique,
- les figures 2A et 2B illustrent le procédé selon l'invention,
- la figure 3 est une coupe axiale prise dans un plan contenant l'axe de symétrie d'une tête pyrotechnique conforme à une première variante de réalisation de l'invention,
- la figure 4 est une coupe transversale selon le trait de coupe IV-IV de la figure 3,
- la figure 5 est une coupe axiale prise dans un plan contenant l'axe de symétrie d'une tête pyrotechnique conforme à une deuxième variante de réalisation de l'invention,
- la figure 6 est une coupe transversale selon le trait de coupe VI-VI de la figure 5,
- la figure 7 montre en section droite un cordeau détonant de découpage,
- les figures 8 et 9 sont des vues semblables à la figure 7 montrant l'effet de la détonation du cordeau sur une paroi,
- la figure 10 illustre l'effet sur la tête pyrotechnique de la détonation de l'ensemble des cordeaux.

La description des figures 1A et 1B illustrant l'état de la technique ne sera pas reprise plus en détail.

On a représenté sur la figure 2A une menace référencée C, par exemple un véhicule blindé, et une zone à protéger référencée P. Le procédé selon l'invention vise à déployer sur la menace C une substance neutralisante référencée S, adaptée à adhérer à la menace et suivre celle-ci dans sa progression éventuelle. Ainsi, malgré le déplacement de la menace C conformément à la flèche de la figure 2B, la substance neutralisante S est emportée par la menace et continue d'agir sur celle-ci pour former un écran E. La substance neutralisante S est de préférence active dans les domaines optiques du visible, de l'infrarouge et agit par saturation ou absorption.

Ainsi, l'écran E empêche tout contact visuel de la zone à protéger P depuis la menace C et perturbe le fonctionnement d'éventuels capteurs opérant dans l'infrarouge qui seraient utilisés depuis la menace C. La substance neutralisante comprend à cet effet, selon l'invention, un gel fumigène référencé G, apte à adhérer à la menace et à générer en brûlant des fumées formant écran.

Avantageusement, le gel fumigène G résulte de la dilution d'un hydrocarbure aliphatique ou aromatique dans un polychloroprène, par exemple du néoprène, dans des proportions comprises entre 50 et 400 g de néoprène par litre d'hydrocarbure.

De préférence, le gel fumigène G comprend une composition à base de phosphore rouge ou toute autre substance équivalente connue de l'homme de l'art qui sature en brûlant le fonctionnement d'un ou plusieurs capteurs utilisés par la menace.

Avantageusement, une poudre à base de métaux réducteurs tels que du magnésium ou de l'aluminium est incorporée au gel fumigène G pour activer la combustion de celui-ci.

L'invention concerne également une tête pyrotechnique.

On a représenté sur la figure 3 en coupe axiale prise dans un plan contenant l'axe de symétrie, une tête pyrotechnique conforme à une première variante de réalisation de l'invention. La tête pyrotechnique est référencée dans son ensemble 300.

L'axe de symétrie de la tête pyrotechnique 300, référencé X, est contenu dans le plan de coupe de la figure 3. La tête pyrotechnique 300 comporte une enveloppe symétrique de révolution autour de l'axe X, comprenant un étui tubulaire 310 fermé à une première extrémité 311 par une calotte 320 arrondie.

L'étui tubulaire 310 se prolonge à l'extrémité 312 opposée à la première extrémité 311 par une partie tronconique 313 convergent en éloignement de la première extrémité 311 et terminée par une jupe cylindrique 314 s'étendant parallèlement à l'axe X.

La calotte 320 comprend une partie arrondie 321 en forme de paraboloïde prolongée par une jupe cylindrique 322 de diamètre externe sensiblement égal au diamètre intérieur de l'étui 310. En variante, la partie arrondie 321 présente une surface externe hémisphérique.

De préférence, la jupe cylindrique 322 est filetée sur son flanc extérieur et vient s'engager par vissage dans un taraudage correspondant prévu sur la surface interne 315 de l'étui 310 au voisinage de la première extrémité 311. Une collerette annulaire 328 est prévue sur le flanc externe de la jupe cylindrique 322, faisant radialement saillie sur ce flanc et destinée à venir en appui sur le bord libre 316 de la première extrémité 311 de l'étui 310 lorsque la calotte 320 est engagée par vissage dans celui-ci.

La calotte 320 est avantageusement tronquée en son sommet, et elle est munie extérieurement d'un alésage 325 taraudé, centré sur l'axe X, de diamètre inférieur au diamètre de la section tronquée. L'alésage 325 traverse de préférence la calotte 320.

Un bouchon 330, symétrique de révolution, est prévu pour s'engager dans l'alésage 325 et fermer la calotte 320. Le bouchon 330 comporte un corps cylindrique 332 fileté, destiné à s'engager par une extrémité avant 330 par vissage dans l'alésage 325 de la calotte 320. On peut proposer sans sortir du cadre de l'invention de fixer le bouchon 330 sur la calotte 320 par d'autres moyens de fixation équivalents. Le corps cylindrique 332 du bouchon 330 se prolonge à son extrémité arrière opposée à l'extrémité avant par une tête en forme de dôme 333 symétrique de révolution, comportant une base 334 plane destinée à reposer sur la surface tronquée 326 de la calotte 320.

Avantageusement, la tête 333 a une surface externe arrondie et vient avantageusement remplacer la surface externe de la portion tronquée de la calotte 320. Le corps cylindrique 332 est muni en son extrémité avant 3300 d'un alésage borgne 336 centré sur l'axe X et débouchant vers l'étui 310.

Une cannelure annulaire 329 est avantageusement prévue, comme représenté, sur le flanc extérieur de la jupe cylindrique 322 pour accueillir un joint d'étanchéité 327, interposé entre la calotte 320 et l'étui 310.

L'étui 310 est fermé à sa deuxième extrémité 312 par un bouchon cylindrique 340, fileté sur son flanc externe et destiné à s'engager par vissage dans un taraudage prévu sur le flanc interne de la jupe 314. Le bouchon 340 comprend avantageusement un fond constitué par un disque plan 341, prolongé à sa périphérie par une jupe cylindrique 342 perpendiculaire au plan du disque 341.

Une cannelure annulaire 345 est de préférence prévue sur le flanc externe de la jupe 342 pour accueillir un joint d'étanchéité 347, interposé entre le bouchon 340 et l'étui 310.

Un alésage borgne 343 centré sur l'axe X, débouchant en regard de la calotte 320, est prévu sur le fond 341 du bouchon 340.

La tête pyrotechnique 300 comprend également un tube central 350, centré sur l'axe X, et emmanché à ses extrémités dans les alésages 336 et 343 prévus sur les bouchons 330 et 340.

Selon une caractéristique avantageuse de l'invention, une cloison séparatrice transversale 360, symétrique de révolution autour de l'axe X est prévue à l'intérieur de la tête 300 et s'étend entre la surface extérieure 351 du tube central 350 et la surface interne 315 de l'étui 310.

Dans la variante de réalisation de l'invention conforme à la figure 3, la cloison 360 a la forme d'un cône 361 tronqué, prolongée à chaque extrémité par des jupes cylindriques 362 et 363, parallèles à l'axe de symétrie de la portion tronconique 361, confondu avec l'axe X. La portion tronconique 361 est inclinée sur l'axe X de préférence, comme représenté, avec un angle compris entre 20 et 40°. Nous référençons 362 la jupe cylindrique de plus grand diamètre et 363 la jupe cylindrique de plus petit diamètre.

La jupe 362 possède avantageusement un bord libre 364 recourbé en regard de l'axe X.

La jupe 363 a un diamètre intérieur correspondant au diamètre externe du tube central 350, tandis que la jupe 362 a un diamètre extérieur correspondant au diamètre interne de l'étui 310.

La jupe 363 est engagée sur le tube central 350 et le bord libre 364 est engagé dans un logement prévu sur le flanc externe de la jupe cylindrique 322 au voisinage du bord libre 3200 de la calotte 320.

De cette façon, la calotte 320 maintient plaquée contre la surface interne 315 de l'étui 310 la jupe 362 de la cloison séparatrice 360.

La cloison 360 délimite deux compartiments à l'intérieur de la tête pyrotechnique 300 :
. un compartiment principal 301, tourné vers la concavité de la cloison 360, soit à gauche de la cloison 360 sur la figure 3, et
. un compartiment auxiliaire 302, délimité par la convexité de la cloison 360, c'est-à-dire situé à droite de la cloison 360 sur la figure 3.

Dans cette configuration avantageuse, le compartiment principal 301 est tourné vers l'intérieur de la cloison 360. Le compartiment principal accueille avantageusement un gel fumigène G tel que précédemment décrit. De préférence, le compartiment secondaire 302 accueille une composition pyrotechnique F qui sera décrite en détail par la suite. Le compartiment principal 301 correspond de préférence aux deux tiers environ du volume interne contenu par l'enveloppe formée par la réunion de l'étui 310 et de la calotte 320. La tête pyrotechnique 300 comporte également des moyens de dispersion logés à l'intérieur du tube 350 qui seront décrits plus en détail par la suite. Ces moyens de dispersion sont constitués de préférence par des cordeaux détonants de découpage 1000, visibles sur la coupe transversale de la figure 4, et s'étendant parallèlement à l'axe X.

On a représenté sur la figure 5 une deuxième variante de réalisation d'une tête pyrotechnique 500 conforme à l'invention. La tête pyrotechnique 500 comporte un étui cylindrique 510 semblable à l'étui 310 de la tête pyrotechnique 300 et qui ne sera par conséquent pas décrit plus en détail. L'étui 510 est fermé à une première extrémité 511 par une calotte 520 tronquée en son sommet, analogue à la calotte 320 de la première variante de réalisation de l'invention, et fermée par un bouchon 530. Les références 514, 515 correspondent à des parties semblables à celles de l'étui 310, qui ont été référencées 314 et 315 sur la figure 3. A la différence du bouchon 330 décrit lors de la première variante de réalisation de l'invention, conforme à la figure 3, le bouchon 530 ne comporte pas d'alésage sur son corps cylindrique.

L'étui 510 est fermé à sa deuxième extrémité 512 opposée à l'extrémité 511 par un bouchon 540 engagé sur l'étui 510 d'une façon similaire à l'engagement du bouchon 340 sur l'étui 310. Le bouchon 540 comporte un fond 541 muni d'un alésage 543 traversant le fond 541. Un manchon cylindrique 546 centré sur l'axe X, de diamètre interne correspondant au diamètre de l'alésage 543, se raccorde sur la face du fond 541 disposée en regard de la calotte 520. Le manchon 546 se raccorde sur le fond 541 du bouchon 540 avec une surface extérieure en retrait vers l'axe X pour former une gorge circulaire externe 548.

Un tube central 550 d'axe X et de diamètre externe correspondant au diamètre interne de l'alésage 543 est engagé par une extrémité 5500 dans le manchon 546 et l'alésage 543.

Un deuxième tube cylindrique 560 de diamètre interne correspondant au diamètre externe du manchon 546 est engagé par une extrémité 5600 sur celui-ci et serti sur la gorge 548. Une cannelure annulaire 549 pratiquée sur la surface externe du manchon 546 sert à accueillir un joint d'étanchéité 549, interposé entre le manchon 546 et le tube 560. Le tube cylindrique 560 est fermé à l'extrémité 5601 opposée à l'extrémité 5600 par un bouchon 570 comportant un fond 571 ayant la forme d'un disque plan prolongé à sa périphérie par une jupe cylindrique 572 perpendiculaire au fond 571 et s'étendant en direction de la calotte 520. L'extrémité libre 574 de la jupe cylindrique 572 est chanfreinée sur son flanc extérieur. Le bord libre 565 de l'extrémité 5601 du tube cylindrique 560 est serti sur le bord chanfreiné 574 de la jupe 572.

Avantageusement, le fond 571 du bouchon 570 vient s'appliquer sur la section libre circulaire du tube central 550 et maintient celui-ci engagé dans le manchon 546. Une cannelure annulaire 573 est prévue sur le flanc externe de la jupe cylindrique 572 pour accueillir un joint d'étanchéité 577 interposé entre le bouchon 570 et le tube cylindrique 560.

L'espace compris entre la réunion des surface intérieure 515 de l'étui 510 et surface intérieure de la calotte 520, et la surface extérieure 5603 du tube cylindrique 560 définit un compartiment principal 501 qui contient un gel fumigène G tel que précédemment décrit. L'espace annulaire entre le tube central 550 et le tube cylindrique 560 fermé en ses extrémités par le bouchon 570 et le manchon 546 contient avantageusement une composition pyrotechnique référencée F dont la fonction va être décrite plus en détail par la suite.

On remarque à l'examen de la figure 6 qui est une vue en coupe selon le trait de coupe VI-VI de la figure 5 que le tube central 550 est parcouru par des cordeaux détonants 1000 disposés parallèlement à l'axe X. Les cordeaux détonants 1000 sont également visibles sur la figure 4. On distingue trois cordeaux 1000 ayant une section droite en forme de V, équirépartis sur la périphérie interne du tube central, leur base élargie au contact de la surface interne du tube 550.

On a représenté sur la figure 7, une vue schématique en section droite d'un cordeau détonant de découpage 1000. Le cordeau est constitué par une gaine métallique 1100 de section essentiellement triangulaire, comportant deux flancs inclinés entre eux d'un angle voisin de 60°, de sommet 1200 arrondi convexe vers l'extérieur et de base 1300 concave vers l'extérieur, symétrique par rapport à un plan bissecteur P passant par le sommet 1200, qui est aussi plan de symétrie pour la gaine. La gaine est chargée d'un explosif 1400. La concavité tournée vers l'extérieur de la base de la gaine 1100 assure la concentration de la puissance explosive dans le plan bissecteur P, qui est avantageusement confondu avec un plan diamétral d'une tête pyrotechnique conforme à l'invention. Cette gaine métallique 1100 est avantageusement réalisée en plomb et l'explosif 1400 est avantageusement de l'hexogène.

Le choix de la quantité d'explosif 1400 contenu dans la gaine 1100 permet d'adapter la puissance des cordeaux à la dispersion voulue pour la tête pyrotechnique.

Les figures 8 et 9 illustrent le comportement de la gaine 1100 sous l'effet de la détonation de l'explosif 1400. On remarque à l'examen de la figure 8 que sous l'effet de la détonation, la base de la gaine 1100 du cordeau 1000 est projetée vers la paroi d'un tube 350 ou 550 précédemment décrit pour former un dard 1500 qui la transperse, comme illustré sur la figure 9.

Le fonctionnement de la tête pyrotechnique est le suivant : des moyens de mise à feu non représentés (avantageusement un percuteur à inertie), amorcent la détonation des cordeaux détonants de découpage 1000. La détonation initiée à une extrémité des cordeaux 1000, située à droite sur les figures 3 et 5, se propage selon l'axe X avec une vitesse élevée, typiquement de l'ordre de 3 à 4 kilomètres par seconde. La détonation des cordeaux s'accompagne d'une montée en température et surtout en pression du tube central 350 contenant les cordeaux qui est découpé radialement par les dards 1500 à haute énergie, libérés par la détonation des cordeaux 1000. Les dards 1500 atteignent rapidement l'enveloppe d'une tête pyrotechnique conforme à l'invention, par exemple l'étui 310 de la tête 300 pour le découper selon trois lignes sensiblement parallèles à l'axe X de l'enveloppe. Sous l'effet de la pression interne, les trois fragments d'étui découpés sont éjectés radialement et le contenu de l'enveloppe se trouve dispersé selon trois lobes, dans des directions correspondant au plan bissecteur (B) de chaque dièdre ayant pour arête commune l'axe X et contenant deux cordeaux, ainsi qu'illustré sur la figure 10.

Avantageusement, la tête pyrotechnique 300 ou 500 est munie en son extrémité 312 ou 512 d'un empenage pour former un projectile.

L'empenage peut par exemple être rapporté sur l'étui 310 ou 510 par vissage sur un filetage pratiqué sur le flanc externe des jupes 314 ou 514.

De préférence, la tête pyrotechnique 300 ou 500 comporte de plus des moyens de propulsion non représentés pour former une roquette.

La composition pyrotechnique F comporte de préférence un mélange pulvérulant d'une composition réductrice et oxydante dont l'amorçage en réaction est obtenu par la détonation des cordeaux et qui produit en réagissant un fort éclair lumineux destiné à éblouir, voire aveugler.

Une tête pyrotechnique selon l'invention présente une structure simple qui offre de nombreux avantages, notamment légèreté et robustesse.

L'utilisation de cordeaux détonants de découpage grâce à leur double action de découpage et de dispersion permet d'une part de découper d'une façon très efficace l'enveloppe de la tête neutralisante et d'autre part d'envoyer dans des conditions avantageuses la substance neutralisante au contact de la menace. On assure notamment un bon recouvrement de la menace par la substance neutralisante, donc une bonne adhérence de celle-ci de façon prolongée dans le temps. Ainsi, la substance neutralisante suit la menace lors de sa progression et son effet n'est pas affecté de façon notable par le vent puisqu'elle est portée par la menace elle-même.

L'utilisation d'un gel fumigène G adapté pour adhérer à la menace permet par ailleurs de générer efficacement un écran dans les longueurs d'onde du domaine visible et infrarouge, et le gel fumigène produit, en se consummant, un fort rayonnement infrarouge qui sature le fonctionnement de capteurs opérant dans cette partie du spectre. On neutralise ainsi de façon efficace et prolongée les moyens d'orientation et les armes portées par la menace qui fonctionnent dans le domaine visible et/ou infrarouge. Enfin, l'utilisation combinée du gel fumigène G et de la composition pyrotechnique F éblouissante procure une efficacité accrue.

## Revendications

1. Procédé de neutralisation d'une menace (C), du type comprenant l'étape qui consiste à déployer une substance neutralisante formant écran (E) entre la menace (C) et une zone à protéger (P), dans lequel on envoie sur la menace (C) une substance neutralisante (S) apte à adhérer à celle-ci, caractérisé en ce que la substance neutralisante comprend un gel fumigène de sorte que la substance neutralisante constitue un générateur fumigène qui suit la menace en permanence.

2. Procédé selon la revendication 1, caractérisé en ce que le gel (G) agit dans au moins l'un des domaines optiques suivants : visible, infrarouge.

3. Procédé selon la revendications 2, caractérisé en ce que le gel (G) agit par absorption.

4. Procédé selon l'une des revendications 2 et 3, caractérisé en ce que le gel (G) agit par saturation.

5. Tête pyrotechnique du type comportant une enveloppe (310, 320 ; 510, 520), une substance neutralisante (S) contenue dans l'enveloppe et des moyens de dispersion pour envoyer entre une menace (C) et une zone à protéger la substance neutralisante (S), cette substance étant adaptée à adhérer à la menace, caractérisée en ce que la substance neutralisante (S) comprend un gel fumigène de sorte que la substance neutralisante constitue un générateur fumigène qui suit la menace en permanence.

6. Tête pyrotechnique selon la revendication 5, caractérisée en ce que le gel (G) agit dans au moins l'un des domaines optiques suivants : visible, infrarouge.

7. Tête pyrotechnique selon l'une des revendications 5 et 6, caractérisée en ce que le gel (G) agit par absorption.

8. Tête pyrotechnique selon l'une des revendications 5 à 7, caractérisée en ce que le gel (G) agit par saturation.

9. Tête pyrotechnique selon l'une des revendications 5 à 8, caractérisée en ce que la substance neutralisante (S) comprend une composition pyrotechnique (F) apte à produire, en brûlant, un fort éclair lumineux.

10. Tête pyrotechnique selon la revendication 9, caractérisée en ce que le gel fumigène (G) et la composition pyrotechnique (F) sont placés chacun à l'intérieur de l'enveloppe respectivement dans un compartiment principal (301 ; 501) et un compartiment secondaire (302 ; 502) séparés.

11. Tête pyrotechnique selon l'une des revendications 5 à 10, caractérisée en ce que les moyens de dispersion comportent des cordeaux (1000) détonants de découpage.

12. Tête pyrotechnique selon la revendication 11, caractérisée en ce que les cordeaux détonants de découpage sont disposés à l'intérieur d'un tube central (350 ; 550) traversant au moins partiellement la substance neutralisante selon un axe de symétrie (X) de l'enveloppe.

13. Tête pyrotechnique selon la revendication 12, caractérisée en ce que le compartiment principal (301 ; 501) et le compartiment secondaire (302 ; 502) sont séparés par une cloison séparatrice commune (360 ; 560).

14. Tête pyrotechnique selon la revendication 13, caractérisée en ce que la cloison séparatrice a la forme d'un manchon tronconique (360) de révolution autour de l'axe de symétrie (X) de l'enveloppe, emmanché à une extrémité sur le tube central (350) et en appui à l'autre extrémité sur la surface intérieure (315 ; 515) de l'enveloppe.

15. Tête pyrotechnique selon la revendication 14, caractérisée en ce que le gel fumigène (G) est contenu dans le compartiment principal (301) de l'enveloppe, bordé par l'intérieur du manchon tronconique (360).

16. Tête pyrotechnique selon la revendication 13, caractérisée en ce que la cloison séparatrice est un manchon cylindrique (560) de diamètre intérieur supérieur au diamètre extérieur du tube central (550), coaxial avec ce dernier.

17. Tête pyrotechnique selon la revendication 16, caractérisée en ce que la composition pyrotechnique (F) est contenue dans l'espace annulaire compris entre la surface intérieure du manchon cylindrique (560) et la surface extérieure du tube central (550).

18. Tête pyrotechnique selon l'une des revendications 5 à 17, caractérisée en ce qu'elle est munie d'un empenage pour former un projectile.

19. Tête pyrotechnique selon l'une des revendications 5 à 18, caractérisée en ce qu'elle comporte de plus des moyens de propulsion pour former une roquette.

## Patentansprüche

1. Verfahren zum Neutralisieren einer Bedrohung (C), von dem Typ, welcher einen Schritt aufweist, der darin besteht, eine neutralisierende Substanz auszubreiten, die zwischen der Bedrohung (C) und einem zu schützenden Bereich (P) einen Schirm (E) bildet, wobei man auf die Bedrohung (C) eine neutralisierende Substanz (S) schickt, die dazu geeignet ist, auf ihr zu haften, dadurch gekennzeichnet, daß die neutralisierende Substanz ein raucherzeugendes Gel aufweist, so daß die neutralisierende Substanz einen Raucherzeuger bildet, welcher der Bedrohung ständig folgt.

2. Verfahren nach Anspruch 1, dadurch gekennzeichent, daß das Gel (G) in zumindest einem der folgenden optischen Bereiche wirkt: sichtbar, infrarot.

3. Verfahren nach Anspruch 2, dadurch gekennzeichnet, daß das Gel (G) durch Absorption wirkt.

4. Verfahren nach einem der Ansprüche 2 und 3, dadurch gekennzeichnet, daß das Gel (G) durch Sättigung wirkt.

5. Pyrotechnischer Kof mit einer Umhüllung (310, 320; 510, 520), einer in der Umhüllung enthaltenen neutralisierenden Substanz (S) und Dispersionsmitteln zum Aussenden der neutralisierenden Substanz (S) zwischen eine Bedrohung (C) und einen zu schützenden Bereich, wobei diese Substanz so ausgelegt ist, daß sie an der Bedrohung haftet, dadurch gekennzeichnet, daß die neutralisierende Substanz (S) ein raucherzeugendes Gel aufweist, so daß die neutralisierende Substanz einen Raucherzeuger bildet, welcher der Bedrohung ständig folgt.

6. Pyrotechnischer Kopf nach Anspruch 5, dadurch gekennzeichnet, daß das Gel (G) in zumindest einem der folgenden optischen Bereiche wirkt: sichtbar, infrarot.

7. Pyrotechnischer Kopf nach einem der Ansprüche 5 und 6, dadurch gekennzeichnet, daß das Gel (G) durch Absorption wirkt.

8. Pyrotechnischer Kopf nach einem der Ansprüche 5 bis 7, dadurch gekennzeichnet, daß das Gel (G) durch Sättigung wirkt.

9. Pyrotechnischer Kopf nach einem der Ansprüche 5 bis 8, dadurch gekennzeichnet, daß die neutralisierende Substanz (S) eine pyrotechnische Zusammensetzung (F) aufweist, die dazu geeignet ist, wenn sie brennt, einen stark aufleuchtenden Blitz zu erzeugen.

10. Pyrotechnischer Kopf nach Anspruch 9, dadurch gekennzeichnet, daß das raucherzeugende Gel (G) und die pyrotechnische Zusammensetzung (F) jede jeweils im Innern der Umhüllung in einer Hauptkammer (301; 501) und einer sekundären Kammer (302; 502) angeordnet sind, die voneinander getrennt sind.

11. Pyrotechnischer Kopf nach einem der Ansprüche 5 bis 10, dadurch gekennzeichnet, daß die Dispersionsmittel geschnittene bzw. gestanzte Zündschnüre (1000) aufweisen.

12. Pyrotechnischer Kopf nach Anspruch 11, dadurch gekennzeichnet, daß die gestanzten Zündschnüre im Innern eines zentralen Rohres (350; 550) angeordnet sind, welches die neutralisierende Substanz zumindest teilweise entlang einer Symmetrieachse (X) der Umhüllung durchquert.

13. Pyrotechnischer Kopf nach Anspruch 12, dadurch gekennzeichnet, daß die Hauptkammer (301; 501) und die sekundäre Kammer (302; 502) durch eine gemeinsame Trennwand (360; 560) getrennt sind.

14. Pyrotechnischer Kopf nach Anspruch 13, dadurch gekennzeichnet, daß die Trennwand die Form einer kegelstumpfartigen Drehkörperhülse (360) um die Symmetrieachse der Umhüllung hat, welche an einem Ende auf das zentrale Rohr (350) aufgesetzt ist und am anderen Ende auf der inneren Fläche (315; 515) der Umhüllung anliegt.

15. Pyrotechnischer Kopf nach Anspruch 14, dadurch gekennzeichnet, daß das raucherzeugende Gel (G) in der Hauptkammer (301) der Umhüllung enthalten ist, die durch das Innere der kegelstumpfartigen Hülse (360) begrenzt ist.

16. Pyrotechnischer Kopf nach Anspruch 13, dadurch gekennzeichnet, daß die Trennwand eine zylindrische Hülse (560) mit größerem Innendurchmesser als der Außendurchmesser des zentralen Rohrs (550) ist und zu letzterem koaxial ist.

17. Pyrotechnischer Kopf nach Anspruch 16, dadurch gekennzeichnet, daß die pyrotechnische Zusammensetzung (F) in dem ringförmigen Raum zwischen der inneren Oberfläche der zylindrischen Hülse (560) und der äußeren Oberfläche des zentralen Rohrs (550) enthalten ist.

18. Pyrotechnischer Kopf nach einem der Ansprüche bis 17, dadurch gekennzeichnet, daß er mit einem Leitwerk versehen ist, um ein Projektil zu bilden.

19. Pyrotechnischer Kopf nach einem der Ansprüche 5 bis 18, dadurch gekennzeichnet, daß er außerdem Antriebsmittel aufweist, um eine Rakete zu bilden.

## Claims

1. A method of neutralizing a threat (C), the method being of the type comprising the step which consists in releasing a screen-forming neutralizing substance (E) between the threat (C) and a zone to be protected (P), in which a neutralizing substance (S) suitable for adhering to the threat (C) is applied thereto, and the method being characterized in that the neutralizing substance comprises a smoke-generating gel such that the neutralizing substance constitutes a smoke generator which continuously tracks the threat.

2. A method according to claim 1, characterized in that the gel (G) acts in at least one of the following optical ranges: visible, infrared.

3. A method according to claim 2, characterized in that the gel (G) acts by absorption.

4. A method according to claim 2 or 3, characterized in that the gel (G) acts by saturation.

5. A pyrotechnic head of the type comprising an envelope (310, 320; 510, 520), a neutralizing substance (S) contained in the envelope, and dispersion means for sending the neutralizing substance (S) between a threat (C) and a zone to be protected, said substance being adapted to adhere to the threat, the head being characterized in that the neutralizing substance (S) comprises a smoke-generating gel such that the neutralizing substance constitutes a smoke generator which continuously tracks the threat.

6. A pyrotechnic head according to claim 5, characterized in that the gel (G) acts in at least one of the following optical ranges: visible, infrared.

7. A pyrotechnic head according to claim 5 or 6, characterized in that the gel (G) acts by absorption.

8. A pyrotechnic head according to any one of claims 5 to 7, characterized in that the gel (G) acts by saturation.

9. A pyrotechnic head according to any one of claims 5 to 8, characterized in that the neutralizing substance (S) comprises a pyrotechnic composition (F) suitable, on burning, for producing a brilliant flash of light.

10. A pyrotechnic head according to claim 9, characterized in that the smoke-generating gel (G) and the pyrotechnic composition (F) are placed inside the envelope respectively in separate main and secondary compartments (301, 501; 302, 502).

11. A pyrotechnic head according to any one of claims 5 to 10, characterized in that the dispersion means comprise cutting detonating cords (1000).

12. A pyrotechnic head according to claim 11, characterized in that the cutting detonating cords are disposed inside a central tube (350; 550) passing through at least a portion of the neutralizing substance on the axis of symmetry (X) of the envelope.

13. A pyrotechnic head according to claim 12, characterized in that the main compartment (301; 501) and the secondary compartment (302; 502) are separated from each other by a common separating partition (360; 560).

14. A pyrotechnic head according to claim 13, characterized in that the separating partition is in the form of a frustoconical sleeve (360) that is circularly symmetrical about the axis of symmetry (X) of the envelope, being engaged at one end on the central tube (350) and bearing at the other end against the inside surface (315; 515) of the envelope.

15. A pyrotechnic head according to claim 14, characterized in that the smoke-generating gel (G) is contained in the main compartment (301) of the envelope, against the inside of the frustoconical sleeve (360).

16. A pyrotechnic head according to claim 13, characterized in that the separating partition is a cylindrical sleeve (560) of inside diameter greater than the outside diameter of the central tube (550) and coaxial thereabout.

17. A pyrotechnic head according to claim 16, characterized in that the pyrotechnic composition (F) is contained in the annular space between the inside surface of the cylindrical sleeve (560) and the outside surface of the central tube (550).

18. A pyrotechnic head according to any one of claims 5 to 17, characterized in that it is provided with fins to form a projectile.

19. A pyrotechnic head according to any one of claims 5 to 18, characterized in that it further includes propulsion means to form a rocket.
